# EUROPÄISCHE PATENTSCHRIFT

(11) **EP 2 057 056 B1**
(45) Veröffentlichungstag und Bekanntmachung des Hinweises auf die Patenterteilung: **02.11.2016**
(21) Anmeldenummer: 07801440.4
(22) Anmeldetag: 20.07.2007
(51) Int. Cl.: B61L 27/00, B61L 21/04, B61L 1/16

(54) **VERFAHREN UND EINRICHTUNG FÜR EIN MODULARES ADAPTIVES SYSTEM ZUR STEUERUNG UND ÜBERWACHUNG VON BAHNSICHERUNGSANLAGEN**
METHOD AND DEVICE FOR A MODULAR ADAPTIVE SYSTEM FOR CONTROLLING AND MONITORING RAILWAY SAFETY INSTALLATIONS
PROCÉDÉ ET DISPOSITIF DESTINÉS À UN SYSTÈME ADAPTATIF MODULAIRE DE COMMANDE ET DE CONTRÔLE D'INSTALLATIONS DE SÉCURISATION DE CHEMIN DE FER

(30) Priorität: 29.08.2006 EP 06017959
(43) Veröffentlichungstag der Anmeldung: 13.05.2009
(73) Patentinhaber: Siemens Schweiz AG, 8047 Zürich (CH)
(72) Erfinder: HELFER, Daniel, CH-8303 Bassersdorf (CH); REICHLIN, Anton, CH-8400 Winterthur (CH); WINDICH, Arthur, CH-8184 Bachenbülach (CH)
(74) Vertreter: Maier, Daniel Oliver
(86) Internationale Anmeldenummer: PCT/EP2007/006493
(87) Internationale Veröffentlichungsnummer: WO 2008/025414

(56) Entgegenhaltungen:
- EP-A- 0 739 802
- WO-A-2005/113315
- DE-A1- 3 431 171
- DE-C- 541 262
- MOREAU P ET AL: "LA SIGNALISATION FERROVIAIRE DU LIEN FIXE TRANSMANCHE" REVUE GENERALE DES CHEMINS DE FER, CENTRALE DES REVUES DUNOD-GAUTHIER-VILLARS. PARIS, FR, Nr. 2, 1. Februar 1994 (1994-02-01), Seiten 25-32, XP000427132 ISSN: 0035-3183
- POPPE G: "MIKRORECHNER-ACHSZAEHLER - ERFAHRUNGEN IM EINSATZ BEI DER DB AG" SIGNAL + DRAHT, TELZLAFF VERLAG GMBH. DARMSTADT, DE, Bd. 89, Nr. 12, Dezember 1997 (1997-12), Seiten 45-46, XP000779909 ISSN: 0037-4997
- MACK H ET AL: "EINSATZ UND MOEGLICHKEITEN DER LWL-UEBERTRAGUNG BEIM ESTW L90" SIGNAL + DRAHT, TELZLAFF VERLAG GMBH. DARMSTADT, DE, Bd. 88, Nr. 4, April 1996 (1996-04), Seiten 13-16, XP000723344 ISSN: 0037-4997

## Beschreibung

Die vorliegende Erfindung bezieht sich auf ein Verfahren und eine Einrichtung für ein modulares adaptives System zur Steuerung und Überwachung von Bahnsicherungsanlagen.

Zur Erläuterung der nachfolgend immer wieder verwendeten Begriffe dient die Tabelle 1.

**Tabelle 1: Definition von immer wiederkehrenden Begriffen**

| | Begriff | Präzisierung | Erklärung |
|---|---|---|---|
| 1 | Anlagen | | Komplexe technische Gebilde, einmalig in den Details ihrer Ausführung an die jeweiligen Bedingungen angepasst. |
| | | | Beispiel: Stellwerk, umfassend Innen- und Aussenanlagen; RBC (Radio Block Center), umfassend Innen- und Aussenanlagen; Leitstelle, umfassend IT-Anlagen mit Netzwerk und Verbindungen zu Stellwerken. |
| 2 | Innenanlage | | Teil einer Anlage, welche wettergeschützt meist in Gebäuden untergebracht sind, z.B. Stellwerkrechner, Leittechnikrechner. |
| 3 | Aussenanlage | | Stellwerk- und Kommunikationskabel mit allen entlang der Strecke angeordneten Stellteilen und Funktionseinheiten |
| 4 | Stellteile | zentral | Ansteuereinheit, gesteuert meist vom Stellwerk, für die Ausübung einer sicherungstechnischen Funktion, lokalisiert beim Stellwerk (z.B. im Relaisraum). |
| | | dezentral | Ansteuereinheit, getrieben meist vom Stellwerk über Kabel, für die Kontrolle einer sicherungstechnischen Funktion. Das Stellteil ist in der Nähe der zugehörigen Funktionseinheit lokalisiert. |
| 5 | Funktionseinheiten | | Einheiten auf der Basis Sensor, Aktuator, meist mit konkreter sicherungstechnischer Funktion. Die Ansteuerung erfolgt schwergewichtig über Stellteile und kann fallweise als Teil einer Funktionseinheit betrachtet werden. |
| | | | Beispiele: Lichtsignal, Lichtsignale mit Ansteuereinheit (Stellteil), Balise, Achszählsensor, Weichenantrieb und weitere Einheiten, abhängig vom jeweils eingesetzten Sicherungsverfahren. |
| 6 | Systemeinheit | | Eine Systemeinheit ist in ihrer Auslegung geeignet, mit Information und allenfalls Energie durch ein übergeordnetes System versorgt zu werden. |
| | | | Darunter subsumiert sind alle in Tab. 1 unter Punkt 1 bis 5 unter Begriffe aufgeführten Objekte. |

Nachfolgend werden einige weitere Anmerkungen zu den oben erläuterten Begriffen gegeben.

Systeme und Subsysteme sind namhafte Teile einer Anlage und bezeichnen eine "Zusammenstellung" aus mehreren Elementen, die untereinander in Wechselwirkung stehen. Die Verwendung des Begriffs "System" ist in diesem Kontext an sich problematisch, da er im Prinzip an jeder Stelle einzusetzen ist. Ursache ist vor allem darin die Problematik der Skalierung des Begriffes des "Elementes". Es kann vom *Grundbestandteil* oder *Grundstoff* über das Bauteil bis zur Funktionseinheit reichen.

An dieser Stelle wird der Begriff des Systems als die Umfassung der betrachteten Fahrweggrenzen definiert.

Die Eisenanbahnsicherungsanlagen bestehen heute primär aus Stellwerken mit ihrer Innenanlage und mit ihren Funktionseinheiten im Gleisbereich in der Aussenanlage. Die Stellwerke erfüllen die Anforderungen für die sichere Fahrwegsteuerung von Bahnfahrzeugen mittels Steuerung und Überwachung von Weichenantrieben und mittels der entsprechenden Fahrzeugsteuerung durch Signale, Zugbeeinflussungskomponenten, wie ETCS-Komponenten (Balisen und Loopkabel), Gleisfreimeldeeinrichtungen (Achszähler und Gleichstromkreise).

Die Stellwerke selbst verfügen über Blockverbindungen, um die gemeinsamen Schnittstellen an den Überwachungsgrenzen in den Netzstrecken sicherheitsrelevant zu verwalten.

Die Ansteuerung der Funktionseinheiten im Gleisbereich erfolgt einerseits mittels zentralen Ansteuereinheiten (Stellteilen), welche in den Stellwerkräumlichkeiten untergebracht sind. Andererseits erfolgt die Ansteuerung umfangmässig teilweise bis vollständig mit dezentralen Stellteilen, welche in der Nähe der Funktionseinheiten in der Aussenanlage angeordnet sind und die in der Regel über aus den Stellwerk kommende Stellwerkkabel mit Energie und Daten versorgt werden.

Die räumliche Anordnung der Stellwerke erfolgt heute in der Regel im Bereich der Bahnhöfe. Grund für diese Lokalisation sind die Konzentration der Funktionseinheiten in der Aussenanlage im Bahnhofbereich sowie auch die erforderliche Ansteuerung der beiden abgehenden Seiten des Streckennetzes mit ihren Abschnitten und ihren sicherungstechnischen Funktionseinheiten. Generell gesehen handelt es sich dabei um die klassische Anordnung der Bahnsicherungstechnik mit ihren Stellwerk-Anlagen.

Teilweise werden dabei, wenn die Distanz für die erforderliche sichere Datenverbindung nicht zu gross ist, anstelle eines weiteren Stellwerkes auch abgesetzte Subeinheiten (Teilstellwerke) in benachbarten meist kleineren Bahnhöfen oder in Bereichen mit umfangreichen Gleisanlagen eingesetzt. Diese Sicherungsanlagen reihen sich mit den von ihnen ausschliesslich sicherheitstechnisch angesteuerten Fahrwegabschnitten nahtlos entlang der Strecke aneinander.

In aller Regel ist jede Anlage explizit auf die Sicherungsaufgaben für den zuständigen Abschnitt des Schienennetzes (Fahrwegabschnitt) projektiert. Das bedeutet, dass meist jedes Stellwerk nicht baugleich zu einem weiteren Stellwerk im Streckennetz ausgeführt ist. Diese Unterschiedlichkeit ist dann vielleicht nicht gegeben, wenn ganz einfache Einspurstrecken mit einer Ausweichstelle in jeder Station und mit gleichen Abständen zwischen den Stationen vorhanden sind. Diese Konstellation dürfte es jedoch in europäischen Eisenbahnnetzen kaum geben.

Bei all diesen Festlegungen ist zu beachten, dass die limitierten Stelldistanzen zwischen Stellwerk und Funktionseinheiten in der Aussenanlage am Gleis mit der heutigen Verwendung von zentralen Stellteilen eine unüberwindbare und die Projektierungsfreiheitsgrade stark einschränkende Begrenzung darstellen. Die hohen Sicherheitsanforderungen (meist SIL4) und die Beeinflussung durch Traktionsströme und durch Wettereinflüsse, wie Blitzschläge, durch Eigenschaften der Verbindungsleitungen (Aderwiderstand bei der Übertragung von Energie z.B. für den Weichenantrieb - Telegraphengleichungen) begrenzen die mögliche Stelldistanz zwischen Stellwerk und Funktionseinheit am Gleis auf eine heutige in Fachkreisen etablierte Maximaldistanz von etwa 6,5 km. Eine Verwendung von dezentralen Stellteilen kann dabei diese Maximaldistanz erhöhen.

Wenige Techniken sind heute bekannt, mit denen Distanzen bis 10 km und mehr, teilweise selbst bei Inkaufnahme von erheblichen Einschränkungen, überbrückt werden können. Eine massgebende Grösse für diese Limiten sind die Störeinflüsse und die verbrauchte Leistung am Stellteil bzw. an der Funktionseinheit (Spannungsabfälle).

Neue Betriebsverfahren lassen erkennen, dass sich die Grenzen bei den Zuständigkeiten zu entsprechenden Streckenabschnitten immer mehr verwischen. Die nachfolgenden Beispiele zeigen diesen Sachverhalt:
- Durch das Einführen der Fahrstrassenkopplung entfallen die Blocksteuerungen als Grenze zwischen Bahnhofstationen
- Durch den Bau von Hochgeschwindigkeitsstrecken und neu zusätzlich durch den Einsatz von RBC's für den Betrieb des Zugsicherungsverfahrens ab ETCS Level 2 und höher findet eine Abnahme der Konzentration von Funktionseinheiten entlang der Strecke sowie tendenziell eine Verlagerung der bestimmungsgemässen Funktion derselben statt.
- Funktionszuordnungen im Bahnsicherungsprozess erfolgen heute immer mehr nach dem Prinzip der Aufwandminimierung bei den Systemen und soll beispielsweise unter der Verwendung einfacher Plattformen erfolgen. So besteht die Möglichkeit, dass Funktionen und allenfalls Ansteuerungen von einem Stellwerk oder alternativ in einer anderen Anlage vom zugehörigen RBC erfolgen. Dies verringert einerseits die Aufwendungen in der Projektierung und in der Innenanlage, anderseits entsteht ein Mehraufwand in der Realisierung von Kreuzverbindungen.

Des weitern werden den Bahnbetrieb störende Naturereignisse bedingt durch den Klimawandel zunehmend aktueller. Es bestehen heute Risiken für die Betriebsbereitschaft durch die Einwirkung von Naturereignissen, wie Überschwemmungen, Erdrutsche und Erdbeben, aber auch Brände und eine terroristisch oder nicht-terroristisch motivierte Sabotage dürfen nicht vernachlässigt werden.

Wird ein Stellwerk und oder ein RBC dabei zerstört, so ist es meist nicht möglich, aus logistischen und Infrastrukturgründen eine solche Anlage, wie ein Stellwerk oder ein RBC kurzfristig wieder aufzubauen. Es bestehen keine Möglichkeiten, die Systeme vorübergehend auch anderorts mittels behelfsmässiger Mittel zu stellen respektive zu erstellen und zu betreiben. Die Kabelköpfe der Anschlussleitungen sind Immobilien und damit unverrückbar.

Der datenmässige Zugriff erfolgt heute in den Konzentrationspunkten in der Ausdehnung auf ein bis mehrere Gebäude verteilt über ein LAN. Für die Verbindung zwischen Fernsteuerzentren und Leitstellen sind entsprechende Netzwerkverbindungen erforderlich. Die datenmässige Anbindung von Funktionseinheiten in der Aussenanlage erfolgt entsprechend der Distanz, den Störeinflüssen, dem Datendurchsatz wie dem erforderlichen Sicherheitslevel mit der passenden Technik. Beispiel: dezentrales Stellteil MSTT mit Anschluss am Stellwerk mittels ISDN und CU-Leitern in Stellwerkkabeln.

Die Speisung der Anlagen, wie Stellwerke und RBC, aus dem öffentlichen Netz im Verbund mit dem Bahnnetz als zweite Quelle und nachgeschaltet der Einsatz einer USV (Unterbrechungsfreie Stromversorgung) sind heute Stand der Technik und haben sich bewährt. Schwieriger ist es mit der Versorgung der Funktionseinheiten im Gleisbereich. Entlang des Gleises besteht keine allgemein gültige Speisestruktur mit Ausnahme des Fahrdrahtes bei elektrifizierten Bahnen. Somit hat sich die verwendete Technik diesem Sachverhalt angepasst. Die Speisung der Aussenanlagen-Einheiten erfolgt damit meist individuell, für jede Funktionseinheit in der Aussenanlage ist sie damit genau zugeschnitten.

Zusammenfassend heisst das: Funktionseinheiten am Gleis, angesteuert von zentralen Stellteilen, bilden zusammen genommen und miteinander meist über Stellwerkkabel verbunden ein Ganzes. Die effektive Speisung geschieht im Stellwerk, über die Kabel zu den Funktionseinheiten laufen die zugehörigen zur Bildung der Funktion erforderlichen Stromkreise.

Erwünscht wäre jedoch eine solche generelle Speisung entlang des Streckennetzes.

Bei dezentralen Stellteilen ist aber heute die Zuführung der Versorgung über das Stellwerkkabel erforderlich. Dabei ist die Quellimpedanz der Speisung am dezentralen Stellteil die Limite. Werden vermehrt bis generell heute zentral im Stellwerk vorhandene Funktionen an den Ort ihrer Wirkung in der Gleisanlage untergebracht, so zeigt sich die durchgehende Speisung (über einen Speisungsbus) als vorteilhaft.

Da die Verfügbarkeit jedoch gross sein muss, ist eine entsprechende Architektur, sowie eine Überwachung mit Diagnostik und die Auslösung von Massnahmen im Fehlerfall unverzichtbar. Der dafür erforderliche Datenaustausch ist jedoch nicht auf diesem Netz (bzw. auf den gleichen Leitungen) möglich.

Als Alternative zur Speisung aus dem Netz ist eine Speisung vom Fahrdraht ebenfalls möglich. Dies ist insbesondere dann vorteilhaft, wenn die Dichte der zu versorgenden Funktionseinheiten entlang der Strecke sehr gering ist und es sich um abgelegene Gebiete ohne eine Basisinfrastruktur für Energieversorgung handelt. Eine geeignete Substruktur für die Versorgung von mehreren nahe beieinander liegenden Einheiten ist dabei zweckmässig.

Die WO 2005/113315 A1 beschreibt ein System mit Stellwerk und dezentralen Stellteilen.

### Ziel der Erfindung

Das Ziel der Erfindung besteht darin, ein Verfahren und eine Anordnung anzugeben, die es ermöglichen:
a) in einem Bahnsystem für jede erforderliche Systemeinheit beliebiger Granularität (siehe als Beispiele möglicher Systemeinheiten dazu in Tabelle 1) eine optimale Position entlang des Schienennetzes nach beliebig definierbaren zweckmässigen Kriterien bestimmen und diese dort betreiben zu können, was derzeit nach dem Stand der Technik nicht möglich;
b) mehreren Anlagen, wie verteilte Stellwerke, in einer einzigen Anlage zusammenfassen zu können, welche summarisch alle Aufgaben wahrnimmt;
c) für Anlagen mit hohen Anforderungen z.B. an die Verfügbarkeit je eine einzelne und/oder summarische Redundanz im Bereich des Netzwerkes ausführen zu können.

Diese Aufgabe wird erfindungsgemäss durch die Merkmale der Patentansprüche 1 und 8 gelöst.

Mit dem Einsatz des erfindungsgemässen und nachstehend weiter erläuterten Verfahrens sind die für den Betrieb ermittelten geografischen Positionen der Systemeinheiten in den Bahnanlagen vollumfänglich umsetzbar ohne die nachteiligen Einflüsse durch Grenzwerte der übergeordneten Strukturen.

### Datenkommunikation unter den Systemeinheiten

Um die Systemeinheiten kommunikationsmässig miteinander optimal zu verbinden, wird ein Datennetzwerk verwendet. Das Netzwerk erfüllt die Anforderungen bzgl. Realtime, die Sicherheit der Kommunikation wird über Verfahren nach EN 50159-1 für geschlossene Systeme abgedeckt, die Verfügbarkeit wird durch redundante Auslegung des Datennetzwerkes gewährleistet.

Für Systemeinheiten beliebiger zweckmässiger Granularität wird der Zugriff auf einen Datenbus an frei wählbarer Stelle im System sichergestellt. Alle dafür definierten Systemeinheiten sind an das Datennetzwerk angeschlossen. Das Datennetzwerk kann auch für weitere Anlagendienste benutzt werden. Die Access-Points auf das Datennetzwerk stellen an beliebiger Stelle eine Reihe standardisierter Schnittstellen unterschiedlicher Technik und Leistung zur Verfügung.

Ansätze und verwendete Techniken bezüglich Verfahren und physikalischer Ausprägung:

### Option 1

Beispielhaft für ein solches Netzwerk ist das Produkt OTN (Optical Transport Network)von Siemens und weitere.

### Option 2

Verwenden des Fahrdrahtes als Kommunikationsleitung. Dabei ist bei getrennter Führung auf Zweispurstrecken eine redundante Ausführung der Stränge möglich.

### Option 3

Die Verwendung eines drahtlosen Netzes auf den etablierten Techniken, wie z.B. WLAN etc.

Grundsätzlich ist hier auch eine beliebige Kombination der vorstehend genannen Optionen möglich.

Die Kommunikation zwischen den am Netzwerk angeschlossenen Einheiten vom Stellwerk bis zum Sensor/Aktor/Stellteil erfolgt nun über das Datennetzwerk. Diese vorstehende Ausführung schliesst weitere lokale begrenzte Punkt-zu-Punkt-und Multipunkt-Datenverbindungen auch ausserhalb des primären Daten-Netzwerkes soweit sie für die Aufgabe geeignet sind, nicht generell aus. Dabei sind auch Wireless-Lösungen möglich.

Um die Systemeinheiten im Bereich der Speisungszuführung optimal zu versorgen, wird ein Speisenetzwerk verwendet. Es bestehen beispielsweise eine erste Variante unter Auskopplung der benötigten elektrischen Leistung aus der Traktionsspannung und eine zweite Variante mit einem Niederspannungsnetz mit 3P+N+PE. Die nachfolgenden Ausführungen sind entsprechend identisch.

Die Energieversorgung mit Netz erfolgt in einer geeigneten Topologie, wie zum Beispiel einem Ring, wie es auch das oben beispielhaft angeführte OTN für die Daten verwendet. Im Energienetz werden Knoten verwendet, in welchen die Überwachung und die Umschaltungen für die Sicherstellung der Versorgung vorgenommen werden.

Diese Knoten werden über das Datennetzwerk bzgl. Verfügbarkeit überwacht und bei Auftreten von Störungen und Ausfällen gesteuert. Diese obige Festlegung schliesst weitere lokale begrenzte Speisekonzepte Punkt-zu-Punkt und Multipunkt, soweit sie für die Aufgabe geeignet sind, für einzelne Funktionseinheiten nicht generell aus.

Die nun vorgelegte erfindungsgemässe Lösung hat die folgenden Vorteile:
- flexible Zuordnung und Aufteilung der am Datennetzwerk angeschlossenen Funktionseinheiten an die übergeordneten Systeme, welche sich an beliebiger Stelle im Datennetz befinden können;
- die Inbetriebsetzung, der Service und der Unterhalt der Funktionseinheiten am Schienennetz vereinfacht sich. Die Funktionseinheiten am Netz sind so ausgelegt, dass diese autonom in Betrieb genommen und gewartet werden können;
- Stelldistanzen vom Stellwerk zu den Funktionseinheiten sind nur noch durch eine zweckmässige Länge des Datennetzes beschränkt (100 km und mehr);
- eine Kopplung zu anschliessenden (angrenzenden) Netzwerken kann bei Bedarf problemlos realisiert werden;
- der Aufwand für die Verkabelung der am Schienennetz befindlichen Funktionseinheiten verringert sich beträchtlich;
- die Lösung begünstigt das betreiberseitig beabsichtigte Zusammenfassen von Stellwerken, z.B. bei Nebenlinien oder aber auch bei höheren ETCS-Leveln, z.B. bei ETCS Level 2. Für ETCS Level 2 verbleiben im Rahmen dieser Betrachtungen als relevante Funktionseinheiten am Gleis nur noch die Gleisfreimeldung und die Weichensteuerung;
- über dasselbe Datennetz (in anderen Kanälen) lassen sich auch andere Dienste, wie z.B. Kommunikation zur Leittechnik, realisieren;
- im Störungsfall und bei der Behebung derselben bleiben die Störungsauswirkungen auf die betroffene Funktionseinheit beschränkt.

Es besteht ein Systemspeisebus entlang einer Strecke, auf der Fahrzeuge verkehren. Der Speisebus ist geeignet, eine Vielzahl von Funktionseinheiten zuverlässig zu versorgen. Das Limit der Aufnahmeleistung einer Funktionseinheit liegt kurzzeitig bei einigen kVA. Die Länge solcher Speisebusse ist zu begrenzen, damit Ausfälle sich nicht auf die erforderliche Zuverlässigkeit auswirken können. Eine Verlängerung kann mittels eines weiteren Systemspeisebusses, welcher nicht auf der gleichen Basis mit Energie versorgt wird, erzielt werden.

Die Fahrleitung kann als Speisebus dienen. Die Fahrleitung ist differenziert ausgeführt, je nachdem als Einspurstrecke, Doppelspurstrecke, Vielfachspuren (Bahnhöfe). Ebenfalls können für den Speisebus direkt die Leitungen der Traktionsspeisezuführungen genutzt werden. Die Speisung kann über ein Kabel mit 3L+N+PE (Systemspeisebus) erfolgen. Der Systemspeisebus wird, wo notwendig, redundant ausgeführt. Die Einspeisung kann unter der nachfolgenden Randbedingungen erfolgen:
a) entsprechend einer zweckmässigen Segmentierung des Systemspeisebusses;
b) Die Segmentierung redundanter Speisebusse ist geografisch versetzt gegeneinander vorgesehen, sodass redundante Strukturen erzeugt werden können.

Es kann in Streckenbereichen mit nahe beieinander liegenden Systemfunktionseinheiten ein Speisesubsystem gebaut werden.

Ausführungsbeispiele der vorliegenden Erfindung werden nachfolgend - auch anhand der Zeichnungen - näher erläutert. Dabei zeigen:
- Figur 1: in schematischer Darstellung die Systemarchitektur eines Stellwerks;
- Figur 2: in schematischer Darstellung den Aufbau eines abgesetzten Weichenstellteils;
- Figur 3: in schematischer Darstellung den Aufbau und Anbindung eines Achszählsystems;
- Figur 4: in schematischer Darstellung den Aufbau eines OTN-Netzwerkes;

Die vorliegende Erfindung zeigt ein Lösungskonzept für die Ausführung von Eisenbahnsicherungsanlagen auf, welche es erlauben, die beispielsweise in einem Tunnel eingesetzte Infrastruktur auf ein Minimum zu reduzieren und damit den Aufwand für die Installation und Wartung der Anlagen zu minimieren. Die Lösung "stellwerksfreier Tunnel" beruht im Wesentlichen auf den folgenden Neuerungen:
- Einführen eines dezentralen Weichenstellsystems mit digitaler Kommunikationsverbindung zum Stellwerk.
- Einführen eines Achszählsystems mit digitaler Kommunikationsverbindung zwischen dezentralem Achszählpunkt und Achszählrechner.
- Einführen eines Datenübertragungsnetzwerks, insbesondere auf der Basis von OTN (Open Transport Network) mit Lichtwellenleitern, als Übertragungsmedium. Das Netzwerk ermöglicht es, über Netzwerkknoten die abgesetzten Komponenten, wie Weichenstellsysteme und Achszählpunkte, transparent an die Stellwerkrechner bzw. Achszählrechner anzubinden. Diese Transparenz ermöglicht eine verfahrensgesicherte Übertragung zwischen den Komponenten des Stellwerks. Es wäre möglich, dieses Netzwerk auch für beliebige weitere Stellwerkdienste einzusetzen. Dabei wird beachtet, dass die Anforderungen an ein geschlossenes System gemäss EN 50159-1 eingehalten werden.

Diese System hat die folgenden Vorteile:
- Innovative und kostengünstige Lösung, basierend auf dem zukünftigen für die Sicherungsanlagen verfügbaren Produktportfolio;
- Tiefere Lebenszykluskosten;
- Wegfall der Container mit den Stellwerks- und Achszählrechnern inkl. der zugehörigen Klimaanlagen in der Multifunktionsstellen im Tunnel (für den Alptransit Gotthard -ATG- beispielsweise der Wegfall in Multifunktionsstelle Sedrun (Ost- und Weströhre);
- Wegfall der Stellwerks- und Achszählrechner in der Nothaltstelle Faido (ATG, Ost- und Weströhre).
- Wegfall der redundanten Achszählpunkte bei Realisierung einer fehlertoleranten Achszählung.
- Verringerung des Anteils der Kupfer-Verkabelung zwischen den Achszählpunkten und den Achszählrechnern in Abhängigkeit von der Kommunikationstopologie.
- Die reduzierte Komplexität der im Tunnel installierten Komponenten vereinfacht die Instandhaltung und Wartung.

Figur 1 zeigt in schematischer Darstellung die Systemarchitektur eines Stellwerks beispielhaft für einen Bereich eines langen Tunnels. Die genaue Anzahl und Aufteilung der Netzwerknoten NWN und damit einhergehend die OTN-Topologie sind dann speziell in der Projektierungsphase zu optimieren.

Das dezentrale Weichenstellteil übernimmt die Steuerung und Überwachung der Weichen direkt vor Ort und verfügt über die folgenden Eigenschaften:
- Autonome Abwicklung sämtlicher Vorgänge für die Steuerung und Überwachung der Weiche.
- Besondere Eignung bei Weichen mit mehreren Antrieben für die Weichenzungen und beweglichen Herzstücke wie z.B. Schnellfahrweichen (Minimierung der Verkabelung).
- Aufbereitung umfangreicher Diagnosedaten (auch präventiver) und deren Übermittlung an das Stellwerk.
- Umfangreiche Bedienungsmöglichkeiten des Weichensystems vor Ort für Inbetriebsetzung und Service mittels eines robusten Handheldgeräts.
- Endlagenkontakte werden vom Stellteil direkt eingelesen und die Motoren direkt angesteuert.

Die Nahtstellen des Stellteils zum Stellwerk sind:
- Kommunikation: Über zwei Adern z.B. im Sternvierer-Stellwerkkabel. Direkte Ankopplung im Stellwerk an die UCOM-Baugruppe (max. 4 ISDN-Verbindungen pro Baugruppe) oder bei grösseren Distanzen via OTN.
- Speisung Stellteil und Antriebsmotoren: 400V_{AC} vor Ort.
- Kommunikationsdistanz vom Stellwerk bis Stellteil: Bis zu 10 km, kann über das Netzwerk OTN auf über 100 km verlängert werden.
- Distanz vom Stellteil zur Weiche: max. 300m.
Um erhöhten Verfügbarkeitsanforderungen, wie z.B. in Tunnels zu genügen, kann das Stellteil auch redundant aufgebaut werden.

Die Figur 2 zeigt den Systemaufbau (Konfiguration hier ohne redundantes Stellteil) für das abgesetzte Weichenstellteil. Das Weichenstellteil kann auch zur Steuerung der Verriegelung der Spurwechseltore eingesetzt werden.

Die Lösung "Achszählung mit Zählpunktübertragung über grosse Distanzen" beinhaltet als zentrales Element einen digitalen Zählpunkt (ZP D) mit einem sicheren Rechnerkern. Dieser meldet die erfassten Achsimpulse als Achszahl via Kommunikationsschnittstelle (ISDN) an die UCOM-Baugruppe. Die UCOM-Baugruppe übermittelt ihrerseits die gemessenen Achszahlen weiter an den Achszählrechner (AZR). Der AZR übernimmt die von den verschiedenen UCOM-Baugruppen erhaltenen Achszahlen und ermittelt daraus die aktuellen Abschnittszustände. Diese gibt er über den Interlocking-Bus (IL-Bus) der Area Control Component (ACC) vom elektronischen Stellwerk weiter.

Die Nahtstellen dieses digitalen Zählpunkts mit den Umsystemen sind:
- Kommunikation: Über zwei Adern z.B. im Sternvierer-Stellwerkkabel, Ankopplung im Stellwerk an die UCOM-Baugruppe des Achszählrechners (max. 4 Verbindungen pro Baugruppe) oder über einen Knoten vom OTN direkt an den Ethernet-Bus des AZ-Rechners.
- Speisung Zählpunkt: 230V_{AC} über zwei weitere Adern z.B. vom gleichen Sternvierer vor Ort.
- Kommunikationsdistanz vom Achszählrechner bis zum Zählpunkt: bis zu 10 km, diese kann über das Netzwerk OTN bis über 100 km verlängert werden.
- Distanz vom Sensor bis zum Zählpunkt: Max. 12 m.

Als Erweiterung des Achszählsystems ist die Funktionalität "Fehlerkorrektur" zusätzlich implementiert. Um eventuelle Störungen oder Ausfälle im Bereich des Zählpunktes zu korrigieren, wird im Achszählrechner eine Fehlerkorrektur-Software für die nachfolgend aufgeführten zwei Störungskategorien bereitgestellt:
a) Fehlerkorrektur bei Zählpunktstörung
   Wenn ein Zählpunkt zwei Gleisfreimeldeabschnitte trennt, wird das System Fehlzählungen an dem digitalen Zählpunkt ZP D selbständig korrigieren, sobald sich kein Zug mehr in den beiden von dem digitalen Zählpunkt ZP D getrennten Gleisfreimelde (GFM)-Abschnitten befindet. Diese Korrektur kann für jeden Zählpunkt/ Abschnitt einzeln projektiert werden. Die beiden beteiligten Abschnitte werden entsprechend der Fahrrichtung sequenziell freigemeldet. Die automatische Korrektur der Fehlzählung wird ausserdem als Fehlermeldung an das Diagnosesystem im Stellwerk gemeldet.
b) Fehlerkorrektur bei Zählpunktausfall Wenn ein Zählpunkt zwei Gleisfreimeldeabschnitte trennt, wird das System bei einem erkannten Ausfall der betroffene Zählpunkt ignoriert und die beiden Gleisfreimeldeabschnitte zu einem Abschnitt fusioniert. Bei aktiver Fehlerkorrektur werden die beiden beteiligten Abschnitte entsprechend der Fahrrichtung sequenziell belegt- und freigemeldet. Das Ansprechen der automatischen Fehlerkorrektur wird als Fehlermeldung an das Diagnosesystem im Stellwerk gesendet. Diese Korrektur kann für jeden Zählpunkt einzeln projektiert werden.

Sollte es sich in der Praxis zeigen, dass für die Weichenbereiche eine redundante Zählpunkt-Anordnung erforderlich ist, kann eine entsprechende Konfigurationsmöglichkeit (redundant/ fehlertolerant) ebenfalls vorgesehen werden.

Um den erhöhten Verfügbarkeitsanforderungen von langen Tunnelstrecken zu genügen, wird der Achszähl-Rechner (AZR) als 2 von 3-System aufgebaut.
Bei Einsatz der vorstehend beschriebenen Fehlerkorrektur kann zudem möglicherweise auf eine redundante Anordnung der Zählpunkte verzichtet werden. Mit einer solchen Konfiguration wird die Anzahl Komponenten nahezu halbiert, was sich positiv auf die Störungen und Ausfälle des Achszählsystems sowie den damit verbundenen Einsätzen zur Störungsbehebung auswirkt. Die Figur 3 zeigt den prinzipiellen Systemaufbau des Achszählsystems:

### Open Transport Network (OTN)

Das OTN ist ein Übertragungsystem auf Basis der neuesten Lichtwellenleitertechnologie. Es verfügt vorliegend über die folgenden Eigenschaften:
- sehr hohe Verfügbarkeit des OTN durch redundante Auslegung des Übertragungssystems (doppelter LWL-Ring und auch Redundanz in den Netzwerkknoten)
- Verwendung des LWL-Systems bietet galvanische Entkopplung der Netzwerkknoten
- geringes Gewicht
- geringe Grösse
- sehr hohe Übertragungssicherheit
- transparente Datenübertragung
- sehr hohe Bandbreitenperformance (mehrere 100 Mbit)
- sehr hohe Übertragungsdistanzen (über 100 km)
- wartungsfrei

Die Figur 4 zeigt den prinzipiellen Aufbau eines OTN-Systems.

RAMS-Betrachtung (RAMS = Reliability, Availability, Maintainability and Safety)

### RAM

### Dezentrales Weichenstellteil

Die Möglichkeit zur redundanten Ausführung der dezentralen Weichenstellteile wirkt sich sehr positiv auf die Zuverlässigkeit bzw. Verfügbarkeit der gesamten Stellwerksanlage aus. Die Häufigkeit der Störungsklasse 4 bzw. 3 kann - aufgrund der durchgängigen Redundanz - beträchtlich reduziert werden.

### Achszählung mit digitaler Achszahl-Übertragung

Die erfindungsgemässe Ausgestaltung bietet hinsichtlich des Achszählsystems dieselben RAM-Kenngrössen wie die eines herkömmlichen am Stellwerk tradionell angeschlossenen Systems.

### Achszählsystem mit Fehlerkorrektur

Das Konzept der Achszählung mit integrierter Fehlerkorrektur erbringt bei deutlich weniger (verbauter) Hardware dieselbe Zuverlässigkeit wie das konventionelle Achszählsystem in redundanter Anordnung. Gleichzeitig wird der Aufwand für die Wartung bzw. Reparatur nahezu halbiert.

### OTN

Durch den redundanten Aufbau der Kommunikationsstrecken beeinflusst der Einsatz des OTN die Zuverlässigkeit des Gesamtsystems "Stellwerk" nicht negativ. Durch den damit verbundenen Wegfall der abgesetzten Stellwerksrechner im Tunnel resultieren Vorteile im Bereich der Wartbarkeit, was wiederum die Verfügbarbeit des gesamten Stellwerks erhöht.

### Thema Sicherheit

Die bahntechnische Sicherheit der skizzierten Architektur ist in allen Fallen gewährleistet. Das dezentrale Weichenstellteil unterliegt der derzeit geltenden Sicherheitsphilosophie. Das neue Achszählsystem verwendet den weit verbreiteten ECC-Rechner und wird in der bewährten 2 von 3-Konfiguration konfiguriert und betrieben. Die Sicherheit der Kommunikation auf den Verbindungsstrecken wird mit Hilfe bewährter Verfahren sichergestellt. So müssen die Übertragungsmedien keine Sicherheitsverantwortung wahrnehmen.

## Patentansprüche

1. System zur Steuerung und/oder Überwachung von schienengebundenen Fahrzeugen, umfassend:
a) mindestens ein Stellwerk, umfassend einen Stellwerkrechner;
b) mindestens eine entlang eines Fahrwegs im Gleisbereich angeordnete Komponente (AZS) zur Zugsicherung, insbesondere ein Signal, eine Balise, ein Loop-Kabel, ein Leckkabel, ein Achszähler;
c) mindestens eine entlang des Fahrwegs im Gleisbereich angeordnete Komponente zur Fahrwegeinstellung, insbesondere eine einen Weichenantrieb (M) umfassende Weiche,
d) mindestens ein entlang des Fahrwegs im Gleisbereich angeordnetes dezentrales Stellteil (Dez. W-STT, ZPD) zur Einstellung der Komponenten zur Zugsicherung (AZS) und/oder der Komponenten zur Fahrwegeinstellung (M),
**dadurch gekennzeichnet, dass**
die mindestens eine Komponente zur Zugsicherung und die mindestens eine Komponente zur Fahrwegeinstellung über das ihnen zugeordnete dezentrale Stellteil (Dez. W-STT, ZPD) über einen Netzwerkknoten (NWN) aufweisenden Datenbus (OTN) an dem Stellwerkrechner (ACC) ankoppeln und sicherheitsrelevante Informationen nach einem vorgegebenen Protokoll an den Stellwerkrechner (ACC) übermittelbar sind oder von diesem erhaltbar sind, wobei für die elektrische Speisung dieser Komponente (AZS, M), dieses zugehörigen dezentralen Stellteils (Dez. W-STT, ZPD) und dieses Netzwerkknotens (NWN) ein separater Speisebus (Speisebus) vorgesehen ist, der logisch vom Stellwerkrechner (ACC) entkoppelt ist und direkt an dem Netzwerkknoten (NWN) und an dem dezentralen Stellteil (Dez. W-STT, ZPD) angekoppelt ist und damit die für den Betrieb des Netzwerkknotens (NWN) und des dezentralen Stellteils (Dez. W-STT, ZPD) und der am dezentralen Stellteil (Dez. W-STT, ZPD) angekoppelten Komponente (AZS, M) erforderliche elektrische Energie bereitstellt.

2. System nach Anspruch 1, **dadurch gekennzeichnet, dass** der Datenbus und/oder der Speisebus redundant aufgebaut ist bzw. sind.

3. System nach Anspruch 2,
**dadurch gekennzeichnet, dass**
der redundante Aufbau eine Segmentierung entlang eines Fahrweges vorsieht, wobei die einzelnen Segmente vorzugsweise versetzt zueinander angeordnet sind.

4. System nach einem der Ansprüche 1 bis 3,
**dadurch gekennzeichnet, dass**
das mindestens eine dezentrale Stellteil redundant aufgebaut ist.

5. System nach einem der Ansprüche 1 bis 3,
**dadurch gekennzeichnet, dass**
der Datenbus (OTN) in LWL-Technik ausgestaltet ist.

6. System nach einem der Ansprüche 1 bis 5,
**dadurch gekennzeichnet, dass**
eine Speisung des Speisebusses aus einer Fahrleitung und/oder einer Zuführung zur Fahrleitung vorgesehen ist.

7. System nach einem der Ansprüche 1 bis 6,
**dadurch gekennzeichnet, dass**
bei Ausfall eines Achszählpunktes ein nächst grösserer Fahrwegabschnitt gebildet wird, der wieder über eine notwendige Zählsicherheit verfügt.

8. Verfahren zur Steuerung und/oder Überwachung von schienengebundenen Fahrzeugen, umfassend die Schritte:
a) Bereitstellen mindestens eines Stellwerks, welches mindestens einen Stellwerkrechner (ACC) umfasst;
b) Bereitstellen mindestens einer entlang eines Fahrwegs im Gleisbereich angeordneten Komponente (AZS) zur Zugsicherung, insbesondere ein Signal, eine Balise, ein Loop-Kabel, ein Leckkabel, ein Achszähler;
c) Bereitstellen mindestens einer entlang des Fahrwegs im Gleisbereich angeordneten Komponente zur Fahrwegeinstellung, insbesondere eine mindestens einen Weichenantrieb (M) umfassende Weiche,
d) Bereitstellen mindestens eines dezentralen entlang des Fahrwegs im Gleisbereich angeordneten Stellteils (Dez. W-STT, ZPD) zur Einstellung der Komponenten (AZS) zur Zugsicherung und/oder der Komponenten (M) zur Fahrwegeinstellung, **dadurch gekennzeichnet, dass**
die mindestens eine Komponente (AZS) zur Zugsicherung und die mindestens eine Komponenten (M) zur Fahrwegeinstellung über das ihnen jeweils zugeordnete dezentrale Stellteil (Dez. W-STT, ZPD) über einen Netzwerkknoten (NWN) aufweisenden Datenbus (OTN) an dem Stellwerkrechner (ACC) angekoppelt sind und sicherheitsrelevante Informationen nach einem vorgegebenen Protokoll an den Stellwerkrechner übermittelt werden oder von diesem erhalten werden, wobei für die elektrische Speisung dieser Komponente (AZS, M), des zugehörigen Stellteils (Dez. W-STT, ZPD) und des Netzwerkknotens (NWN) ein separater Speisebus (Speisebus) vorgesehen ist, der logisch vom Stellwerkrechner (ACC) entkoppelt ist und direkt an dem Netzwerkknoten (NWN) und an dem dezentralen Stellteil (Dez. W-STT, ZPD) angekoppelt ist und damit die für den Betrieb des Netzwerkknotens (NWN) und des dezentralen Stellteils (Dez. W-STT, ZPD) und der am dezentralen Stellteil (Dez. W-STT, ZPD) angekoppelten Komponente (AZS, M) erforderliche elektrische Energie bereitstellt.

9. Verfahren nach Anspruch 8,
**dadurch gekennzeichnet, dass**
der Datenbus und/oder der Speisebus redundant aufgebaut ist bzw. sind.

10. Verfahren nach Anspruch 9,
**dadurch gekennzeichnet, dass**
der redundante Aufbau eine Segmentierung entlang eines Fahrweges vorsieht, wobei die einzelnen Segmente vorzugsweise versetzt zueinander angeordnet sind.

11. Verfahren nach einem der Ansprüche 8 bis 10,
**dadurch gekennzeichnet, dass**
das mindestens eine dezentrale Stellteil redundant aufgebaut ist.

12. Verfahren nach einem der Ansprüche 8 bis 11,
**dadurch gekennzeichnet, dass**
der Datenbus (OTN) in LWL-Technik ausgestaltet ist.

13. Verfahren nach einem der Ansprüche 8 bis 12,
**dadurch gekennzeichnet, dass**
eine Speisung des Speisebusses aus einer Fahrleitung und/oder einer Zuführung zur Fahrleitung vorgesehen ist.

14. Verfahren nach einem der Ansprüche 8 bis 13,
**dadurch gekennzeichnet, dass**
bei Ausfall eines Achszählpunktes ein nächst grösserer Fahrwegabschnitt gebildet wird, der wieder über eine notwendige Zählsicherheit verfügt.

## Claims

1. System for controlling and/or monitoring of railbound vehicles comprising:
a) at least one railway control center comprising a railway control center computer
b) at least one component (AZS), arranged along the track in the track area for train control, in particular a signal, a balise, a loop wire, a loop cable and an axle counter;
c) at least one component (AZS), arranged along the track in the track area for the route setup, in particular a switch comprising a railway switch drive (M),
d) at least one peripheral actuator (Dez. W-STT, ZPD), arranged along the track in the track area for employing the component for the train control (AZS) and/or the component for the route setup (M),
**characterized in that**
at least one component for train control and at least one component for the route setup are coupled via the peripheral actuator (Dez. W-STT, ZPD), assigned to them, via a data bus (OTN), featuring a network node (NWN), to the railway control center computer (ACC) and safety-relevant information are transferable to or receivable by the railway control center computer (ACC) according to a predefined protocol, wherein for the electrical supply of this component (AZS, M), this corresponding peripheral actuator (Dez. W-STT, ZPD) and this network node (NWN) a separate power supply bus is provided, which is logically decoupled from the railway control center computer (ACC) and directly coupled to the network node (NWN) and the peripheral actuator (Dez. W-STT, ZPD); said separate power supply bus providing the electrical energy required to operate the network node (NWN) and the peripheral actuator (Dez. W-STT ZPD) and the component (AZS, M) coupled to the peripheral actuator (Dez. W-STT, ZPD).

2. System according to claim 1,
**characterized in that**
the data bus and/or the power supply bus is resp. are built redundantly.

3. System according to claim 2,
**characterized in that**
the redundant structure allows for a segmentation along a route with the individual segments being preferably arranged alternated to each other.

4. System according to claim 1 to 3,
**characterized in that**
at least one peripheral actuator is built redundantly.

5. System according to claim 1 to 3,
**characterized in that**
the data bus (OTN) is equipped in LWL technology.

6. System according to one of the claims 1 to 5,
**characterized in that**
the supply for the power supply bus is provided through a catenary and/or a feeding line to the catenary.

7. System according to one of the claims 1 to 6
**characterized in that**
in the case of failure of an axle counter point a next bigger route section is built that again has a necessary counting reliability available.

8. Method for controlling and/or monitoring of railbound vehicles comprising the steps of:
a) providing at least one railway control center comprising at least one railway control center computer (ACC);
b) providing at least one component (AZS), arranged along the track in the track area for train control, in particular a signal, a balise, a loop wire, a Leckkabel and an axle counter;
c) providing at least one component, arranged along the track in the track area for the route setup, in particular a switch comprising a railway switch drive (M),
d) providing at least one peripheral actuator (Dez. W-STT, ZPD), arranged along the track in the track area for employing the component for the train control (AZS) and/or the component for the route setup (M),
**characterized in that**
at least one component for train control and at least one component for the route setup are coupled via the peripheral actuator (Dez. W-STT, ZPD), assigned to them, via a data bus (OTN), featuring a network node (NWN), to the railway control center computer (ACC) and safety-relevant information are transferable to or receivable by the railway control center computer (ACC) according to a predefined minutes, wherein for the electrical supply of this component (AZS, M), this corresponding peripheral actuator (Dez. W-STT, ZPD) and this network node (NWN) a separate supply bus (Speisebus) is provided, which is logically decoupled from the railway control center computer (ACC) and directly coupled to the network node (NWN) and the peripheral actuator (Dez. W-STT, ZPD); said separate power supply bus providing the electrical energy required to operate the network node (NWN) and the peripheral actuator (Dez. W-STT ZPD) and the component (AZS, M) coupled to the peripheral actuator (Dez. W-STT, ZPD).

9. Method according to claim 8,
**characterized in that**
the data bus and/or the power supply bus is resp. are built redundantly.

10. Method according to claim 9,
**characterized in that**
the redundant structure allows for a segmentation along a route with the individual segments being preferably arranged alternated to each another.

11. Method according to claim 8 to 10,
**characterized in that**
at least one peripheral actuator is built redundantly.

12. Method according to claim 8 to 11,
**characterized in that**
the data bus (OTN) is equipped in LWL technology.

13. Method according to one of the claims 8 to 12,
**characterized in that**
the supply of the power supply bus is provided through a catenary and/or a feeding to the catenary.

14. Method according to one of the claims 8 to 13,
**characterized in that**
in the case of failure of an axle counter point a next bigger route section is built that again has a necessary counting reliability available.

## Revendications

1. Système de commande et/ou de surveillance de véhicules sur rails, comprenant :
a) au moins un poste d'aiguillage comprenant un ordinateur de poste d'aiguillage ;
b) au moins un composant (AZS), disposé le long d'une voie de circulation au voisinage de la voie ferrée, pour le contrôle des trains, en particulier un signal, une balise, une boucle de câble, un câble de fuite, un compteur d'essieux ;
c) au moins un composant, disposé le long de la voie de circulation au voisinage de la voie ferrée, pour l'installation de voie de circulation, en particulier un aiguillage comprenant un moteur d'aiguillage (M) ;
d) au moins un organe de réglage décentralisé (Dez. W-STT, ZPD), disposé le long de la voie de circulation au voisinage de la voie ferrée, pour le réglage des composants pour le contrôle des trains (AZS) et/ou des composants pour l'installation de voie de circulation (M),
**caractérisé en ce que**
l'au moins un composant pour le contrôle des trains et l'au moins un composant pour l'installation de voie de circulation sont accouplés à l'ordinateur de poste d'aiguillage (ACC) par l'intermédiaire de l'organe de réglage décentralisé (Dez. W-STT, ZPD) qui leur est associé par l'intermédiaire d'un bus de données (OTN) comprenant un noeud de réseau (NWN), et les informations pertinentes de sécurité selon un protocole prédéfini peuvent être transmises à l'ordinateur de poste d'aiguillage (ACC) ou peuvent en être obtenues, dans lequel, pour l'alimentation électrique de ces composants (AZS, M), de cet organe de réglage décentralisé associé (Dez. W-STT, ZPD) et de ce noeud de réseau (NWN), est prévu un bus d'alimentation séparé (Speisebus) qui est découplé de façon logique de l'ordinateur de poste d'aiguillage (ACC) et est accouplé directement au noeud de réseau (NWN) et à l'organe de réglage décentralisé (Dez. W-STT, ZPD) et fournit ainsi l'énergie électrique nécessaire pour le fonctionnement du noeud de réseau (NWN) et de l'organe de réglage décentralisé (Dez. W-STT, ZPD) et des composants (AZS, M) accouplés à l'organe de réglage décentralisé (Dez. W-STT, ZPD).

2. Système selon la revendication 1,
**caractérisé en ce que**
le bus de données et/ou le bus d'alimentation est resp. sont conçus de façon redondante.

3. Système selon la revendication 2,
**caractérisé en ce que**
la conception redondante implique une segmentation le long d'une voie de circulation, les segments individuels étant de préférence décalés l'un par rapport à l'autre.

4. Système selon l'une des revendications 1 à 3,
**caractérisé en ce que**
l'au moins un organe de réglage décentralisé est conçu de façon redondante.

5. Système selon l'une des revendications 1 à 3,
**caractérisé en ce que**
le bus de données (OTN) est conçu selon la technique LWL.

6. Système selon l'une des revendications 1 à 5,
**caractérisé en ce**
**qu'**il est prévu une alimentation du bus d'alimentation à partir d'une ligne de voie et/ou d'une amenée à la ligne de voie.

7. Système selon l'une des revendications 1 à 6,
**caractérisé en ce**
**qu'**en cas de panne d'un point de comptage d'essieux, il est élaboré une section de voie de circulation plus importante suivante, qui fournit à nouveau une sécurité de comptage nécessaire.

8. Procédé pour la commande et/ou la surveillance de véhicules sur rails, comprenant les étapes consistant en :
a) la fourniture d'au moins un poste d'aiguillage qui comprend au moins un ordinateur de poste d'aiguillage (ACC) ;
b) la fourniture d'au moins un composant (AZS), disposé le long d'une voie de circulation au voisinage de la voie ferrée, pour le contrôle des trains, en particulier un signal, une balise, une boucle de câble, un câble de fuite, un compteur d'essieux ;
c) la fourniture d'au moins un composant, disposé le long de la voie de circulation au voisinage de la voie ferrée, pour l'installation de voie de circulation, en particulier un aiguillage comprenant au moins un moteur d'aiguillage (M),
d) la fourniture d'au moins un organe de réglage décentralisé (Dez. W-STT, ZPD), disposé le long de la voie de circulation au voisinage de la voie ferrée, pour le réglage des composants (AZS) pour le contrôle des trains et/ou des composants (M) pour l'installation de voie de circulation,
**caractérisé en ce que**
l'au moins un composant (AZS) pour le contrôle des trains et l'au moins un composant (M) pour l'installation de voie de circulation sont accouplés à l'ordinateur de poste d'aiguillage (ACC) par l'intermédiaire de l'organe de réglage décentralisé (Dez. W-STT, ZPD) qui leur est à chacun associé par l'intermédiaire d'un bus de données (OTN) comprenant un noeud de réseau (NWN), et les informations pertinentes de sécurité selon un protocole prédéfini sont transmises à l'ordinateur de poste d'aiguillage ou en sont obtenues, dans lequel, pour l'alimentation électrique de ces composants (AZS, M), de l'organe de réglage associé (Dez. W-STT, ZPD) et du noeud de réseau (NWN), est prévu un bus d'alimentation séparé (Speisebus) qui est découplé de façon logique de l'ordinateur de poste d'aiguillage (ACC) et est accouplé directement au noeud de réseau (NWN) et à l'organe de réglage décentralisé (Dez. W-STT, ZPD) et fournit ainsi l'énergie électrique nécessaire pour le fonctionnement du noeud de réseau (NWN) et de l'organe de réglage décentralisé (Dez. W-STT, ZPD) et des composants (AZS, M) accouplés à l'organe de réglage décentralisé (Dez. W-STT, ZPD).

9. Procédé selon la revendication 8,
**caractérisé en ce que**
le bus de données et/ou le bus d'alimentation est resp. sont conçus de façon redondante.

10. Procédé selon la revendication 9,
**caractérisé en ce que**
la conception redondante implique une segmentation le long d'une voie de circulation, les segments individuels étant de préférence décalés l'un par rapport à l'autre.

11. Procédé selon l'une des revendications 8 à 10,
**caractérisé en ce que**
l'au moins un organe de réglage décentralisé est conçu de façon redondante.

12. Procédé selon l'une des revendications 8 à 11,
**caractérisé en ce que**
le bus de données (OTN) est conçu selon la technique LWL.

13. Procédé selon l'une des revendications 8 à 12,
**caractérisé en ce**
**qu'**il est prévu une alimentation du bus d'alimentation à partir d'une ligne de voie et/ou d'une amenée à la ligne de voie.

14. Procédé selon l'une des revendications 8 à 13,
**caractérisé en ce**
**qu'**en cas de panne d'un point de comptage d'essieux, il est élaboré une section de voie de circulation plus importante suivante, qui fournit à nouveau une sécurité de comptage nécessaire.
